# FASCICULE DE BREVET EUROPEEN

(11) **EP 1 612 304 B1**
(45) Date de publication et mention de la délivrance du brevet: **17.01.2007**
(21) Numéro de dépôt: 05370011.8
(22) Date de dépôt: 30.05.2005
(51) Int. Cl.: D01G 15/32

(54) **Procédé pour réduire l'accumulation de fibres dans les parties laterales d'un cylindre de carde, et carde equipée de moyens pour la mise en oeuvre de ce procédé**
Verfahren zum Verringern der Ansammlung von Fasern in den seitlichen Teilen eines Kardierzylinders, und eine ausgerüstet e Karde mit Mittel zur Durchführung
Method to reduce the accumulation of fibres in the lateral parts of a carding cylinder, and a card equipped with means to implement this method

(30) Priorité: 30.06.2004 FR 0407187
(43) Date de publication de la demande: 04.01.2006
(73) Titulaire: Asselin-Thibeau, 59200 Tourcoing (FR)
(72) Inventeur: Descamps, Michel, 59490 Somain (FR); Marais, Jacques, 59650 Villeneuve d'Ascq (FR); Brabant, Marc, 59510 Hem (FR)
(74) Mandataire: Matkowska, Franck

(56) Documents cités:
- EP-A- 0 097 020
- US-A- 3 881 224
- US-A- 4 224 718

## Description

### DOMAINE TECHNIQUE

La présente invention concerne le domaine de l'industrie textile, et a pour objet un perfectionnement, qui est apporté aux machines textiles communément désignées « cardes », et qui vise à réduire le phénomène d'encrassement d'une carde découlant de l'accumulation de fibres dans les parties latérales des principaux cylindres de la carde.

### ART ANTERIEUR

De manière usuelle une carde comporte une pluralité de cylindres dont au moins un cylindre de cardage (communément désigné « grand tambour ») qui est pourvu sur sa périphérie d'une garniture agressive et à la périphérie duquel sont montés en partie haute des organes cardants. En fonctionnement, les fibres sont introduites à l'entrée de la carde sous la forme d'un matelas de fibres, et sont individualisées à la périphérie du cylindre de cardage (action de cardage) par les actions combinées des organes cardants et de la garniture périphérique du cylindre de cardage.

Généralement, et à titre d'exemple non limitatif, les organes cardants sont composés par un ou plusieurs groupe de cardage successifs, chaque groupe de cardage étant composé d'un premier rouleau communément appelé « travailleur » associé à second rouleau communément appelé « débourreur » ou « balayeur ». Dans une autre forme de réalisation, les organes cardants peuvent se présenter sous la forme d'un élément de travail supérieur fixe (encore appelé « plaque cardante ») comportant une pluralité de points cardants fixes à la périphérie du cylindre de cardage.

Dans le but d'éviter que les fibres qui sont recyclées à la périphérie du cylindre de cardage ne quittent ce cylindre en tombant par gravité au sol, il est également usuel de monter en partie inférieure du cylindre de cardage un carénage courbe (encore parfois appelé « faux fond »), qui est positionné à proximité immédiate du cylindre. De surcroît, dans le but de maintenir les fibres à périphérie du cylindre de cardage, il est usuel de prévoir un flasque latéral de part et d'autre du cylindre de cardage.

En cours de fonctionnement d'une carde, les fibres ont néanmoins tendance à s'échapper latéralement du cylindre de cardage, et à venir s'accumuler entre le cylindre de cardage et toute les parties fixes adjacentes, c'est-à-dire principalement les flasques latéraux et le carénage inférieur. Une telle accumulation de fibres est préjudiciable au bon fonctionnement de la carde et à la qualité du voile de fibres produit. Il est donc nécessaire de nettoyer fréquemment la carde afin de retirer les amas de fibres. Ce problème d'accumulation de fibres se pose de la même manière pour d'autres cylindre de la carde, tel que les cylindre de formations de voile, qui sont montés en aval du cylindre de cardage (cylindre peigneurs, condenseurs, ...).

Dans le but d'éviter cette accumulation de fibres, une solution, décrite dans le brevet US-A-3 881 224, consiste à équiper les faces latérales du cylindre de cardage avec des ailettes radiales, qui permettent lors de la rotation de ce cylindre d'engendrer un flux d'air radial entre le cylindre et chaque flasque latéral fixe. De part et d'autre du cylindre, et en partie basse sont prévues deux hottes d'aspiration en forme d'entonnoir, qui ont pour fonction d'évacuer les fibres en partie basse de la carde, entre le carénage inférieur et chaque flasque latéral.

La solution technique proposée dans cette publication n'est pas satisfaisante. En particulier, la mise en oeuvre d'une aspiration en partie basse pour récupérer les fibres favorise au contraire l'accumulation de fibres. En outre, les caractéristiques du flux d'air radial (notamment les vitesses d'air) sont de manière désavantageuse dépendantes de la vitesse de rotation du cylindre, et ne peuvent pas être contrôlées et réglées indépendamment de cette vitesse de rotation.

### OBJECTIF DE L'INVENTION

La présente invention vise à proposer une nouvelle solution technique aux problèmes d'accumulation de fibres entre un cylindre de carde tel que notamment un cylindre de cardage, un cylindre communicateur, etc..., et les parties fixes adjacentes à ce cylindre de carde, c'est-à-dire les flasques latéraux du cylindre et le carénage du cylindre.

### RESUME DE L'INVENTION

L'invention ainsi pour premier objet une carde qui comporte au moins un cylindre rotatif, au moins deux flasques latéraux fixes montés de part et d'autre du cylindre, et au moins un carénage fixe qui est monté à proximité du cylindre, et qui couvre le cylindre sur au moins un secteur de sa périphérie. Chaque face latérale du cylindre délimite avec chaque flasque latéral et avec le carénage, une chambre latérale qui est étanche au niveau de la jonction entre le carénage et le flasque latéral. La carde comprend en outre des premiers moyens qui sont externes à la chambre et qui permettent d'alimenter la chambre latérale avec de l'air.

L'alimentation en air de chaque chambre latérale permet de mettre en surpression chaque chambre latérale, et de la transformer en une chambre de soufflage générant des flux d'air vers l'extérieur de la chambre, lesquels flux d'air font avantageusement obstacle à la pénétration dans la chambre latérale de fibres. On réduit ainsi les risques d'encrassement du cylindre liés à une accumulation de fibres entre les extrémités latérales du cylindre (organe mobile) et les parties fixes entourant ce cylindre (flasque, carénage).

De préférence, mais de manière facultative selon l'invention, la carde comporte les caractéristiques techniques additionnelles ci-après, prises isolément ou en combinaison :
- le cylindre est un cylindre de cardage ;
- le cylindre est un cylindre communicateur ;
- le cylindre est un cylindre de formation de voile du type peigneur ou condenseur ;
- l'étanchéité entre le flasque latéral et le carénage est réalisée au moyen d'au moins un joint d'étanchéité ;
- les premiers moyens d'alimentation en air sont raccordés à la chambre latérale à travers le flasque latéral ;
- les premiers moyens d'alimentation en air comportent un ventilateur.
- la carde comprend un bâti porteur comportant des éléments tubulaires rigides qui forment des conduits permettant d'alimenter en air chaque chambre latérale ;
- la carde comprend au moins un groupe cardant comportant un rouleau balayeur et un rouleau travailleur ; au moins un des deux rouleaux, et de préférence les deux rouleaux balayeur et travailleur, comprend à chaque extrémité un flasque latéral délimitant avec le rouleau une chambre latérale ; la carde comporte des deuxièmes moyens qui sont externes à la chambre et qui permettent d'alimenter les chambres latérales avec de l'air ; plus particulièrement, les deuxièmes moyens d'alimentation en air incluent les deux chambres latérales du cylindre de cardage, et comportent en outre des moyens raccordant chaque chambre latérale du cylindre de cardage avec une chambre latérale du rouleau balayeur et/ou une chambre latérale du rouleau travailleur; de préférence, chaque flasque latéral d'un rouleau balayeur ou travailleur comporte un rebord périphérique qui coiffe le rouleau en sorte de dévier l'air issu de la chambre latérale dans une direction sensiblement parallèle à l'axe longitudinal du rouleau ;
- la carde comporte un capotage supérieur qui recouvre l'ensemble des cylindres de la carde, qui est ouvert en partie basse, et qui comporte une ouverture d'évacuation d'air raccordée à des moyens d'aspiration.
- La carde comporte au moins un cylindre de cardage principal, au moins un premier cylindre monté à la périphérie et en aval du cylindre de cardage, et au moins un dispositif d'étanchéité assurant une étanchéité latérale entre le flasque latéral du cylindre de cardage principal et la face latérale du premier cylindre dans la région de transition entre le cylindre de cardage principal et le premier cylindre ; de préférence, ce dispositif d'étanchéité comporte un patin en contact glissant avec la face latérale du premier cylindre ; le joint d'étanchéité du flasque assure une étanchéité entre le flasque et le patin.

L'invention a également pour objet un procédé pour réduire l'accumulation de fibres dans les parties latérales d'un cylindre rotatif d'une carde, ladite carde comportant en outre deux flasques latéraux fixes montés de part et d'autre dudit cylindre, et un carénage fixe qui est monté à proximité dudit cylindre et qui couvre ledit cylindre sur au moins un secteur de sa périphérie.

Selon ce procédé, on réalise une étanchéité entre le carénage et chaque flasque latéral, et on introduit de l'air dans la chambre qui est ménagée entre le flasque, le carénage et le cylindre, en sorte de maintenir en surpression ladite chambre.

De préférence, mais de manière facultative selon l'invention, le procédé de l'invention carde comporte les caractéristiques techniques additionnelles ci-après, prises isolément ou en combinaison :
- la carde comporte un bâti porteur qui comprend des éléments tubulaires rigides, on utilise au moins une partie des ces éléments tubulaires du bâti pour alimenter en air chaque chambre latérale ;
- l'alimentation en air de chaque chambre latérale est réalisée de telle sorte que la vitesse des flux d'air issus de la chambre est inférieure à 5 m/s, et de préférence inférieure à 3 m/s ;
- on crée une circulation d'air à proximité des cylindres de la carde en sorte évacuer les fibres qui se sont détachées ;
- le procédé est appliqué à l'un et/ou l'autre des cylindres ci-après d'une carde : cylindre de cardage, cylindre communicateur, cylindre de formation de voile du type peigneur ou condenseur.

### BREVE DESCRIPTION DES FIGURES

D'autres caractéristiques et avantages de l'invention apparaîtront plus clairement à la lecture de la description détaillée ci-après d'un exemple préféré de réalisation d'une carde, laquelle description est donnée à titre d'exemple non limitatif et non exhaustif de l'invention, et en référence aux dessins annexés sur lesquels :
- la figure 1 est une vue générale d'une carde de l'invention équipée d'un bâti permettant une distribution d'air vers les principaux cylindres de la carde,
- la figure 2 est une vue en coupe transversale de la carde de la figure 1, selon le plan II-II, au niveau du cylindre de cardage principal,
- la figure 3 est une vue en coupe transversale au niveau de l'interface cylindre de cardage / cylindre peigneur inférieur (ou supérieur),
- la figure 4 est une vue de face détaillée de la région d'interface entre le cylindre de cardage principal et le cylindre peigneur inférieur(ou le cylindre peigneur supérieur), et
- la figure 5 est une vue en coupe transversale de la carde de la figure 1, selon le plan V-V, au niveau d'un groupe cardant.

### DESCRIPTION DETAILLEE DE L'INVENTION

On a représenté sur la figure 1 une carde à double sortie, pour la production de non-tissés, et plus particulièrement de non-tissés à base de fibres synthétiques du type polypropylène, polyéthylène,..., et/ou de fibres naturelles du type coton, et/ou de fibres artificielles de type viscose,...

La carde de la figure 1 comprend une entrée 1 de carde constituée de manière usuelle d'une auge 1a, d'un rouleau alimentaire 1b, et d'un cylindre briseur 1c. Le cylindre briseur 1c alimente un premier cylindre de cardage rotatif 2, qui est plus communément appelé avant-train, et qui est équipé sur sa périphérie d'une garniture de cardage (sous formes de pointes ou tout autre moyen équivalent) lui permettant de reprendre les fibres de la périphérie du cylindre briseur. De manière usuelle, plusieurs groupes cardants 3 successifs sont montés à la périphérie et en partie supérieure de l'avant-train 2. Chaque groupe cardant 3 est composé d'un rouleau balayeur 3a et d'un rouleau travailleur 3b. Chaque groupe cardant 3 coopère avec l'avant-train 2 et a pour fonction de travailler les fibres prises dans la garniture de l'avant-train 2 en sorte de les individualiser et les paralléliser. Les groupes cardants 3 pourraient être remplacés par tout autre moyen équivalent remplissant la même fonction, et par exemple par des plaques cardantes.

En aval de l'avant-train 2, la carde comporte un cylindre de transfert 4, encore communément appelé « communicateur », qui permet de reprendre toutes les fibres à la périphérie de l'avant-train 2 et de les transférer jusqu'à un second cylindre de cardage 5, encore communément appelé « grand tambour ». De manière connue en soi, ce second cylindre de cardage 5 est revêtu d'une garniture de cardage et de manière comparable au premier cylindre de cardage 2 coopère avec des groupes cardants 3.

En aval du second cylindre de cardage 5, la carde comporte deux sorties inférieure et supérieure, chaque sortie de carde comportant un cylindre peigneur 6, un cylindre détacheur 7, et une bande de transport 8.

L'ensemble des cylindres précités de la carde est supporté par un bâti porteur 9, qui dans l'exemple particulier illustré est composé de trois parties distinctes 9a, 9b, 9c. Ce bâti 9 est du type mécano-soudé et est composé essentiellement de montants porteurs verticaux 9e reliés par des traverses 9d, les montants 9e et traverses 9d étant constitués par des tubes métalliques rigides, de préférence en acier.

On représenté sur la figure 2, la partie de la carde au niveau de l'une des deux extrémités du cylindre de cardage 5, la partie de la carde au niveau de l'autre extrémité du cylindre de cardage étant identique à celle illustrée sur cette figure 5. En référence à la figure 2, le second cylindre de cardage 5 est fermé à chacune de ces deux extrémités par une paroi latérale 5a, qui de préférence comporte un décrochement central rentrant 5b. La carde comporte également un flasque latéral F au niveau de chaque extrémité du cylindre de cardage 5. Ce flasque latéral F est constitué d'une plaque circulaire sensiblement de même diamètre que le cylindre de cardage 5, et est monté en vis-à-vis et à faible distance de la paroi d'extrémité 5a du cylindre 5.

Le cylindre 5 est également pourvu d'un carénage 11 courbe qui est monté à proximité immédiate de la surface du cylindre 5, et qui couvre le cylindre sur une partie de la périphérie du cylindre. La face 11' du carénage 11 qui est orientée vers le cylindre 5 est courbe et forme plus particulièrement un arc de cercle sensiblement de même rayon de courbure que la face externe du cylindre 5. Dans la direction orthogonale au plan de la figure 1 (c'est-à-dire dans la direction parallèle à l'axe longitudinal du cylindre 5), le carénage 11 s'étend longitudinalement sur au moins toute la longueur du cylindre de cardage 5.

Dans l'exemple particulier illustré sur la figure 1, le carénage 11 est composé de trois parties distinctes 11a, 11b, 11c et 11d. Les parties 11 a et 11d du carénage 11 sont logées entre le cylindre communicateur 4 et le cylindre peigneur inférieur 6, et couvrent le cylindre 5 en partie basse sur un premier secteur de la périphérie du cylindre ; la partie 11d fait également office de carénage pour le cylindre communicateur 4; la partie 11 b du carénage 11 est logée entre les deux cylindres peigneurs 6, et couvre le cylindre 5 sur un deuxième secteur de la périphérie du cylindre ; la partie 11c du carénage 11 est logée entre le cylindre peigneur supérieur 6 et le dernier groupe cardant 3, et couvre le cylindre 5 en partie haute sur un troisième secteur de la périphérie du cylindre. Pour la configuration de carde illustrée sur les figures annexées, les parties essentielles du carénage 11 sont généralement les parties 11a et 11d montées en partie basse du cylindre de cardage 5, les autre parties 11b et/ou 11c pouvant éventuellement être omises dans d'autres variantes de réalisation de l'invention.

En référence à la figure 2, chaque flasque F est pourvu d'un joint étanchéité périphérique 10, monté sur la tranche du flasque dans une gorge périphérique du flasque. Ce joint 10 est appliqué en pression contre la face 11' du carénage 11. Le joint d'étanchéité 10 permet d'assurer une étanchéité à l'air entre le carénage 11 et le flasque latéral F. Chaque flasque latéral F délimite ainsi, avec la paroi latérale d'extrémité 5a du cylindre 5 et avec le carénage 11, une chambre latérale E (figure 2), dont l'étanchéité à l'air entre le carénage 11 et le flasque F est assurée par le joint d'étanchéité 10.

L'invention n'est pas limitée à la mise en oeuvre d'un joint d'étanchéité 10 porté par le flasque F, ce joint pouvant être remplacé par tout moyen équivalent remplissant la même fonction, l'essentiel pour l'invention étant que la jonction entre le flasque F et le carénage 11 soit étanche.

En référence à la figure 2, chaque flasque latéral F comporte une ouverture traversante 12, pour l'admission d'un flux d'air. Cette ouverture d'admission 12 est raccordée par tout moyen approprié à l'ouverture de refoulement d'un ventilateur V1 (figure1), de telle sorte qu'en fonctionnement de ce ventilateur, de l'air est continuellement introduit dans la chambre latérale E, en passant à travers le flasque latérale F. Lorsque le ventilateur V1 fonctionne, la chambre latérale E est mise et maintenue en surpression, et de l'air s'échappe de cette chambre latérale E, sous la forme de flux d'air qui s'échappent latéralement des deux chambres latérales E et qui sont matérialisés sur la figure 1 par des flèches A.

Ces flux d'air A forment une barrière aéraulique qui fait obstacle à la pénétration des fibres dans la chambre latérale E. Ces flux d'air A permettent ainsi de réaliser sur la périphérie du cylindre une étanchéité active, notamment dans toute les régions de la périphérie du cylindre non couvertes par un carénage, laquelle étanchéité active se combine et vient compléter l'étanchéité passive qui est obtenue par rapport au carénage 11 au moyen du joint d'étanchéité 10.

Il en résulte que la mise en surpression des chambres latérales E aux deux extrémités du cylindre de cardage 5 en combinaison avec l'étanchéité réalisée entre chaque flasque F et le carénage 11, empêche les fibres de pénétrer dans les espaces entre d'une part le cylindre de cardage 5 (organe mobile en fonctionnement) et d'autre part les flasques latéraux F et le carénage 11 (parties fixes). En fonctionnement, on évite ainsi avantageusement un encrassement de la carde qui serait lié à une accumulation de fibres entre d'une part le cylindre de cardage 5 et d'autre part les flasques latéraux F et le carénage 11.

Il est préférable que les flux d'air A qui s'échappent de chaque chambre latérale E présentent des vitesses faibles afin d'éviter de créer des perturbations aérauliques, notamment sur les fibres transportées par le cylindre de cardage. De préférence, l'alimentation en air de chaque chambre E est réglée de telle sorte que les vitesses d'air en sortie de la chambre sont inférieures à 5m/s, et de préférence inférieures à 3 m/s.

En référence aux figures 1 et 2, selon une caractéristique additionnelle préférentielle de l'invention, chaque montant 9e porteur supportant le cylindre de cardage 5 est un tube qui comporte une ouverture d'admission d'air 13 et une ouverture d'évacuation d'air 14; l'ouverture d'admission d'air 13 est raccordée de manière étanche par tout moyen approprié à la sortie de refoulement du ventilateur V1 ; l'ouverture d'évacuation d'air 14 est raccordée de manière étanche à l'ouverture d'admission 12 du flasque F. Le montant porteur 9e du bâti remplit ainsi une fonction supplémentaire de raccord aéraulique entre le ventilateur V1 et la chambre E, ce qui permet d'éviter l'utilisation d'un raccord supplémentaire, tel que par exemple un raccord flexible.

Plus particulièrement dans les exemples des figures 1 et 2, l'ouverture d'évacuation 14 et l'ouverture d'admission 12 du flasque F sont en vis-à-vis l'une de l'autre et sont raccordées entre elles de manière étanche au moyen d'une bague d'étanchéité 15. La sortie de refoulement du ventilateur V1 est raccordée directement à l'ouverture d'admission 13 du montant 9e. Dans une autre variante, il est envisageable de prévoir un raccord supplémentaire (par exemple un raccord flexible) entre le ventilateur V1 et l'ouverture d'admission d'air 13.

En référence, à la figure 1, de manière identique à ce qui vient d'être décrit pour le cylindre de cardage 5, le cylindre de cardage 2 (avant-train) et le cylindre communicateur 4 sont également équipés de chambres latérales de soufflage E raccordées pour leur alimentation en air, à un ventilateur V2, par la partie 9a du bâti 9. Sur la figure 1, les flasques latéraux du cylindre communicateur 4 sont référencés F, et le carénage longitudinal inférieur du cylindre communicateur 4 comprend une partie principale référencée 17 et la partie précitée 11d commune avec le cylindre de cardage 5 ; les flasques latéraux de l'avant-train 2 sont référencés F, et le carénage longitudinal inférieur de l'avant-train 2 est référencé 18.

De manière identique à ce qui a été décrit pour le cylindre de cardage 5, les flasques latéraux F du cylindre de cardage 2 et du cylindre communicateur 4 sont pourvus d'un joint d'étanchéité périphérique qui assure une étanchéité passive avec le carénage de ces cylindres.

Plus particulièrement, si l'on se réfère à la figure 1, pour son alimentation en air, chaque chambre E du cylindre de cardage 2 et du cylindre communicateur 4 est raccordée au ventilateur V2 au moyen du bâti 9, les éléments tubulaires (montants 9e et traverses 9d) permettant de raccorder la sortie de refoulement du ventilateur V2 à chaque ouverture d'admission des flasques F. En fonctionnement, l'air soufflé par le ventilateur V2 à l'intérieur de la partie 9a du bâti 9 porteur est acheminé à l'intérieur du bâti 9 jusqu'aux chambres latérales de soufflage E des cylindres 2 et 4, ce qui permet de mettre et maintenir en surpression ces chambres et de générer les flux d'air précités A, de préférence à basse vitesse.

Ainsi, dans la variante préférée de réalisation de la figure 1, tous les cylindres principaux de la carde (cylindres de cardage 2 et 5, et cylindre communicateur 4) sont protégés contre un encrassement par accumulation de fibres entre le cylindre (partie mobile) et les parties fixes qui l'entourent (carénage et flasques).

Dans une autre variante de réalisation, il est également possible d'appliquer l'invention pour protéger également les cylindres de formation de voile disposés en aval du cylindre de cardage 5, tels que les cylindres peigneurs 6 dans le cas de la carde de la figure 1.

Dans d'autres variantes de réalisation moins perfectionnées, certains cylindres pourraient ne pas être équipés de chambres latérales de soufflage. Il est envisageable par exemple de réaliser une carde dont seul le cylindre de cardage principal 5 est équipé de chambres latérales de soufflage (E).

En référence aux figures 3 et 4, dans chaque zone de transition entre le cylindre de cardage principal 5 et chaque cylindre peigneur 6, la carde est équipée d'un dispositif d'étanchéité latérale supplémentaire 23. Ce dispositif d'étanchéité 23 permet d'assurer une étanchéité latérale entre le flasque F et la face latérale 6a du premier cylindre dans la région de transition entre le cylindre de cardage principal (5) et le premier cylindre (6).

Plus particulièrement, dans la variante de réalisation illustrée sur la figure 3, ce dispositif d'étanchéité 23 comporte un patin de frottement 24 rapporté qui est fixé au flasque F au moyen d'une plaque de fixation 25. Ce 24 patin est réalisé dans une matière présentant un très faible coefficient de frottement et par exemple en PTFE, et présente une face latérale 24a orientée vers et en contact glissant avec la face latérale du cylindre peigneur 6. Ce patin 24 comporte également une face 24b orientée vers la tranche du flasque F et présentant un rayon de courbure tel que l'écartement e entre la tranche du flasque F et cette face courbe 24b est sensiblement constant. Le joint étanchéité périphérique 10 du flasque prend appui sur cette face courbe 24b et assure ainsi une étanchéité latérale avec ce patin. L'air qui s'échappe de la chambre de soufflage E est ainsi bloqué par le joint 10 et le patin 24, et ne peut pas s'échapper latéralement vers l'extérieur dans la zone de transition entre le cylindre de cardage 5 et le cylindre peigneur 6 (zone de transition couverte par le patin 24).

En référence à la figure 5, selon une caractéristique additionnelle de l'invention, chaque rouleau balayeur 3a et chaque rouleau balayeur 3b est équipé à chaque extrémité d'un flasque latéral (F') fixe. Ce flasque F' comporte essentiellement une partie centrale 19a en forme de disque qui se prolonge transversalement sur sa périphérie par un rebord 19b. Sur la figure 4, l'élément 20 désigne un palier de roulement supportant en rotation l'arbre du cylindre 3a (ou 3b). Le flasque F' est fixé sur la partie supérieure du flasque F par exemple par soudage. Une fois le flasque F' monté par rapport au cylindre 3a (ou 3b), le rebord 19b coiffe le cylindre 3a(ou 3b) sur une faible distance (I).

La face latérale du cylindre 3a ou 3b qui de manière comparable à la face latérale 5a du cylindre de cardage 5 comporte un décrochement central interne, délimite avec la face interne du flasque F' une chambre latérale E'. Cette chambre E' est alimentée en air à partir de la chambre E du cylindre de cardage (5 ou 2) au moyen notamment d'un conduit souple de repiquage 21. Ainsi une partie de l'air introduit dans la chaque chambre E du cylindre de cardage 5 (ou 2) est utilisée pour alimenter chaque chambre latérale de soufflage E". A la différence des autres cylindres de la carde, pour les rouleaux balayeurs 3a et travailleurs 3b, les flux d'air issus des chambre de soufflage sont déviés par le rebord périphérique des flasques F' sensiblement dans une direction parallèle à l'axe longitudinal du rouleau (voir figure 4/ Flèches B).

En référence à la figure 1, selon une caractéristique additionnelle de l'invention, la carde comporte un capotage supérieur 22, comportant une ouverture d'évacuation d'air 22a, qui est raccordée à un moyen d'aspiration (non représenté), tel que par exemple un ventilateur. Ce capotage 22 est ouvert en partie basse en sorte de permettre une entrée d'air, et recouvre l'ensemble des cylindres de la carde. Lorsque le ventilateur ou équivalent raccordé à ce capotage fonctionne, on crée autour des cylindres de la carde une légère dépression. Cette dépression engendre une entrée d'air forcée en partie inférieure du capotage (voir figure 1 : Flèche G1), et une circulation d'air sous le capotage et à proximité des cylindres de la carde (figure 1/flèches G2). L'air est évacué à l'extérieur du capotage 22 (figure 1/ flèche H) en étant aspiré par le ventilateur. Ainsi, les fibres qui se sont détachées des cylindres, et qui sont repoussées sous le capotage 22 par l'action des flux d'air issus des chambres latérales (E, E') des cylindres de la carde, sont avantageusement entraînées et évacuées vers l'extérieur du capotage 22.

L'invention n'est pas limitée à l'exemple particulier de carde qui vient d'être décrite, mais s'applique d'une manière générale à tout type de carde. En particulier, mais de manière non exhaustive, la carde pourrait être une carde courte ne comportant pas d'avant-train 2 et de communicateur 4 ; la sortie de carde peut être de tout type connu, et n'est pas limitée à une sortie de type peigneur, le cylindre peigneur 6 pouvant être remplacée par un ou plusieurs cylindre successifs de formation de voile, dont par un exemple au moins un cylindre condenseur.

L'invention peut s'appliquer à tout cylindre d'une carde que l'on souhaite protéger contre un encrassement par accumulation de fibres dans les régions latérales du cylindre (cylindre de cardage, cylindre de transfert à pointe isocèles ou équivalent, cylindre de formation de voile type peigneur, condenseur,...).

## Revendications

1. Carde comportant au moins un cylindre rotatif (2, 4, 5), au moins deux flasques latéraux fixes (F) montés de part et d'autre du cylindre, et au moins un carénage fixe (11, 16, 17 ou 18) qui est monté à proximité du cylindre et qui couvre le cylindre sur au moins un secteur de sa périphérie, **caractérisée en ce que** chaque face latérale du cylindre (2, 4, 5) délimite avec chaque flasque latéral et avec le carénage, une chambre latérale (E) qui est étanche au niveau de la jonction entre le carénage (11, 16, 17 ou 18) et le flasque latéral (F), et **en ce que** la carde comprend des premiers moyens qui sont externes à la chambre (E) et qui permettent d'alimenter la chambre latérale (E) avec de l'air.

2. Carde selon la revendication 1 **caractérisé en ce que** le cylindre est un cylindre de cardage (2 ou 5).

3. Carde l'une quelconque des revendications 1 ou 2 **caractérisée en ce que** le cylindre est un cylindre communicateur (4).

4. Carde selon l'une quelconque des revendications 1 à 3 **caractérisé en ce que** le cylindre est un cylindre de formation de voile (6) du type peigneur ou condenseur.

5. Carde selon l'une quelconque des revendications 1 à 4 **caractérisée en ce que** l'étanchéité entre le flasque latéral (F) et le carénage (11, 16, 17 ou 18) est réalisée au moyen d'au moins un joint d'étanchéité (10).

6. Carde selon la revendication 5 **caractérisée en ce que** le joint d'étanchéité (10) est monté dans une gorge périphérique du flasque (F).

7. Carde selon l'une quelconque des revendications 1 à 6 **caractérisée en ce que** les premiers moyens d'alimentation en air sont raccordés à la chambre (E) à travers le flasque latéral (F).

8. Carde selon l'une quelconque des revendications 1 à 7 **caractérisée en ce que** les premiers moyens d'alimentation en air comportent un ventilateur (V1 ou V2).

9. Carde selon l'une quelconque des revendications 1 à 8 **caractérisée en ce qu'**elle comprend un bâti porteur (9) comportant des éléments tubulaires rigides (9e et/ou 9d) qui forment des conduits permettant d'alimenter en air chaque chambre latérale (E).

10. Carde selon l'une quelconque des revendications 1 à 9 **caractérisée en ce qu**'elle comprend au moins un groupe cardant (3) comportant un rouleau balayeur (3a) et un rouleau travailleur (3b), et en ce qu'au moins un des deux rouleaux, et de préférence les deux rouleaux balayeur (3a) et travailleur (3b), comprend à chaque extrémité un flasque latéral (F') délimitant avec le rouleau une chambre latérale (E'), et en ce que la carde comporte des deuxièmes moyens qui sont extemes à la chambre (E') et qui permettent d'alimenter les chambres latérales (E') avec de l'air.

11. Carde selon les revendications 2 et 10 **caractérisée en ce que** les deuxièmes moyens d'alimentation en air incluent les deux chambres latérales (E) du cylindre de cardage (2 ou 5) et comportent en outre des moyens (21) raccordant chaque chambre latérale (E) avec une chambre latérale (E') du rouleau balayeur (3a) et/ou une chambre latérale (E') du rouleau travailleur (3b).

12. Carde selon la revendication 10 ou 11 **caractérisée en ce que** chaque flasque latéral (F') d'un rouleau balayeur (3a) ou travailleur (3b) comporte un rebord périphérique (19b) qui coiffe le rouleau (3a ou 3b) en sorte de dévier l'air issu de la chambre latérale (E') dans une direction sensiblement parallèle à l'axe longitudinal du rouleau.

13. Carde selon l'une quelconque des revendications 1 à 12 **caractérisée en ce qu**'elle comporte un capotage supérieur (22) qui recouvre l'ensemble des cylindres de la carde, qui est ouvert en partie basse, et qui comporte une ouverture d'évacuation d'air (22a) raccordée à des moyens d'aspiration.

14. Carde selon l'une quelconque des revendications 1 à 13 et comportant au moins un cylindre de cardage principal (5) et au moins un premier cylindre (6) monté à la périphérie et en aval du cylindre de cardage (5), **caractérisée en ce qu**'elle comporte en outre au moins un dispositif d'étanchéité (23) assurant une étanchéité latérale entre le flasque latérale (F) du cylindre de cardage (5) et la face latérale (6a) du premier cylindre dans la région de transition entre le cylindre de cardage principal (5) et le premier cylindre (6).

15. Carde selon la revendication 14 **caractérisée en ce que** le dispositif d'étanchéité (23) comporte un patin (24) en contact glissant avec la face latérale (6a) du premier cylindre (6).

16. Carde selon les revendications 5 et 15 **caractérisée en ce que** le joint d'étanchéité (10) du flasque assure une étanchéité entre le flasque (F) et le patin (24).

17. Carde selon l'une quelconque des revendications 14 à 16 **caractérisée en ce que** le premier cylindre (6) est un cylindre de formation de voile de type peigneur ou condenseur.

18. Procédé pour réduire l'accumulation de fibres dans les parties latérales d'un cylindre rotatif d'une carde, ladite carde comportant en outre deux flasques latéraux fixes montés de part et d'autre dudit cylindre, et un carénage fixe (11, 16, 17 ou 18) qui est monté à proximité et qui couvre le cylindre sur au moins un secteur de sa périphérie, **caractérisé en ce qu**'on réalise une étanchéité entre le carénage (11, 16, 17 ou 18) et chaque flasque latéral (F), et en ce qu'on introduit de l'air dans la chambre (E) qui est ménagée entre le flasque, le carénage et le cylindre, en sorte de maintenir en surpression ladite chambre.

19. Procédé selon la revendication 18 **caractérisé en ce que** la carde comportant un bâti porteur (9) qui comprend des éléments tubulaires rigides (9d, 9e), on utilise au moins une partie des ces éléments tubulaires (9e et/ou 9d) du bâti (9) pour alimenter en air chaque chambre latérale (E).

20. Procédé selon l'une quelconque des revendications 18 ou 19 **caractérisé en ce que** l'alimentation en air de chaque chambre latérale (E) est réalisée de telle sorte que la vitesse des flux d'air issus de la chambres (E) est inférieure à 5m/s et de préférence inférieure à 3m/s.

21. Procédé selon l'une quelconque des revendications 18 à 20 **caractérisé en ce qu**'on crée une circulation d'air à proximité des cylindres de la carde en sorte évacuer les fibres qui se sont détachées.

22. Procédé selon l'une quelconque des revendications 18 à 20 **caractérisé en ce qu**'il est appliqué à l'un et/ou l'autre des cylindres ci-après d'une carde: cylindre de cardage (2 ou 5), cylindre communicateur (4), cylindre de formation de voile (6) du type peigneur ou condenseur.

## Claims

1. A carding machine comprising at least one rotary roller (2, 4, 5), at least two lateral static flanges (F) mounted on either side of the roller and at least one static fairing (11, 16, 17 or 18) which is mounted in the vicinity of the roller and which covers at least one sector of the latter's periphery, **characterised in that** each lateral face of the roller (2, 4, 5) delimits together with each lateral flange and with the fairing, a lateral chamber (E) which is sealed at the junction between the fairing (11, 16, 17 or 18) and the lateral flange (F) and **in that** the carding machine comprises first means which are external to the chamber (E) and which enable the lateral chamber (E) to be supplied with air.

2. A carding machine according to claim 1, **characterised in that** the roller is a carding roller (2 or 5).

3. A carding machine according to claim 1 or 2, **characterised in that** the roller is a transfer roller (4).

4. A carding machine according to any one of claims 1 to 3, **characterised in that** the roller is a web-forming roller (6) of the doffer or condenser type.

5. A carding machine according to any one of claims 1 to 4, **characterised in that** the seal between the lateral flange (F) and the fairing (11, 16, 17 or 18) is formed by means of at least one gasket (10).

6. A carding machine according to claim 5, **characterised in that** the gasket (10) is mounted in a peripheral groove of flange (F).

7. A carding machine according to any one of claims 1 to 6, **characterised in that** the first air supply means are connected to the chamber (E) through the lateral flange (F).

8. A carding machine according to any one of claims 1 to 7, **characterised in that** the first air supply means comprise a fan (V1 or V2).

9. A carding machine according to any one of claims 1 to 8, **characterised in that** it comprises a support frame (9), which comprises rigid tubular elements (9e and/or 9d) which form ducts for supplying each lateral chamber (E)with air.

10. A carding machine according to any one of claims 1 to 9, **characterised in that** it comprises at least one carding unit (3) comprising a stripping roller (3a) and working roller (3b) and **in that** at least one of the said two rollers and preferably both the stripping roller (3a) and the working roller (3b) has/have at its/their end(s) a lateral flange (F'), which delimits together with the roller, a lateral chamber (E') and **in that** the carding machine comprises second means which are external to the chamber (E') and which enable the lateral chambers (E') to be supplied with air.

11. A carding machine according to claims 2 and 10, **characterised in that** the second air supply means include the two lateral chambers (E) of the carding roller (2 or 5) and likewise comprise means (21) connecting each lateral chamber (E) with a lateral chamber (E') of the stripping roller (3a) and/or a lateral chamber (E') of the working roller (3b).

12. A carding machine according to claim 10 or 11, **characterised in that** each lateral flange (F') of a stripping roller (3a) or working roller (3b) comprises a peripheral edge (19b) which overlaps the roller (3a or 3b) in such a way as to deflect the air from the lateral chamber (E') in a direction substantially parallel to the longitudinal axis of the roller.

13. A carding machine according to any one of claims 1 to 12, **characterised in that** it comprises an upper cover (22) which covers all the rollers of the carding machine, which is open in its lower part and which comprises an air evacuation opening (22a) connected to means of aspiration.

14. A carding machine according to any one of claims 1 to 13 and comprising at least one main carding roller (5) and at least one first roller (6) mounted on the periphery and downstream of the carding roller (5), **characterised in that** it comprises at least one seal device (23) providing a lateral seal between the lateral flange (F) of the carding roller (5) and the lateral face (6a) of the first roller in the area of transition between the main carding roller (5) and the first roller (6).

15. A carding machine according to claim 14, **characterised in that** the seal device (23) comprises a sliding shoe (24), in sliding contact with the lateral face (6a) of the first roller (6).

16. A carding machine according to claims 5 and 15, **characterised in that** the gasket (10) of the flange provides a seal between the flange (F) and the sliding shoe (24).

17. A carding machine according to any one of claims 14 to 16, **characterised in that** the first roller (6) is a web-forming roller of the doffer or condenser type.

18. A process for reducing the accumulation of fibres in the lateral parts of a rotary carding machine roller, the said carding machine likewise comprising two static lateral flanges mounted on either side of the said roller and a static fairing (11, 16, 17 or 18), which is mounted in the vicinity and which covers at least one sector of the latter's periphery, **characterised in that** a seal is provided between the fairing (11, 16, 17 or 18) and each lateral flange (F) and **in that** air is introduced into the chamber (E) which is accommodated between the flange, the fairing and the roller in such a way as to maintain the said chamber at excess pressure.

19. A process according to claim 18, **characterised in that** the carding machine comprising a support frame (9) which comprises rigid tubular elements (9e and/or 9d), at least a part of the said tubular elements (9a and/or 9d) of the frame (9) is used to supply each lateral chamber (E) with air.

20. A process according to any one of claim 18 or 19, **characterised in that** each lateral chamber (E) is supplied with air in such a way that air flow from the chambers (E) is less than 5 metres/sec and preferably less than 3 metres/sec.

21. A process according to any one of claims 18 to 20, **characterised in that** an air circulation is created in the vicinity of the carding machine rollers in such a way as to evacuate the fibres which have been taken off.

22. A process according to any one of claims 18 to 20, **characterised in that** it is applied to one or other of the carding machine rollers set out below : a carding roller (2 or 5), a transfer roller (4) and a web-forming roller (6) of the doffer or condenser type.

## Patentansprüche

1. Karde mit wenigstens einem rotierenden Zylinder (2,4,5), wenigstens zwei fest angeordneten seitlichen Flanschen (F), die beiderseits des Zylinders montiert sind, und wenigstens einer festen Verkleidung (11,16, 17 oder 18), die nahe dem Zylinder montiert sind und die den Zylinder auf wenigstens einem Sektor seines Umfanges abdecken, **dadurch gekennzeichnet**, das jede seitliche Fläche des Zylinders (2,4,5) mit jedem seitlichen Flansch und mit der Verkleidung eine seitliche Kammer (E) begrenzt, die in Höhe des Anschlusses zwischen der Verkleidung (11,16,17 oder 18) und dem seitlichen Flansch (F) abgedichtet ist, und dass die Karde erste Mittel umfasst, die außerhalb der Kammer (E) sind und die es ermöglichen, die seitliche Kammer (E) mit Luft zu speisen.

2. Karde nach Anspruch 1, **dadurch gekennzeichnet**, da der Zylinder ein Kardierzylinder (2 oder 5) ist.

3. Karde nach einem der Ansprüche 1 oder 2, **dadurch gekennzeichnet, dass** der Zylinder ein Transferzylinder (4) ist.

4. Karde nach einem der Ansprüche 1 bis 3, **dadurch gekennzeichnet, dass** der Zylinder ein Zylinder zur Bildung eines Vlieses (6) ist, vom Typ Abnehmerzylinder oder Stauchzylinder.

5. Karde nach einem der Ansprüche 1 bis 4, **dadurch gekennzeichnet, dass** die Abdichtung zwischen dem seitlichen Flansch (F) und der Verkleidung (11,16,17 oder 18) mit Hilfe wenigstens einer Dichtung (10) verwirklicht ist.

6. Karde nach Anspruch 5, **dadurch gekennzeichnet, dass** die Dichtung (10) in einer Umfangsrille des Flansches (F) montiert ist.

7. Karde nach einem der Ansprüche 1 bis 6, **dadurch gekennzeichnet, dass** die ersten Mittel für die Zufuhr der Luft an die Kammer (E) durch den seitlichen Flansch (F) angeschlossen sind.

8. Karde nach einem der Ansprüche 1 bis 7, **dadurch gekennzeichnet, dass** die ersten Mittel zur Zuführung von Luft einen Ventilator (V1 oder V2) umfassen.

9. Karde nach einem der Ansprüche 1 bis 8, **dadurch gekennzeichnet, dass** sie ein Traggestell (9) aufweist, das starre Rohrelemente (9e und/oder 9d) umfasst, welche Leitungen bilden und ermöglichen, jeder seitlichen Kammer (E) Luft zuzuführen.

10. Karde nach einem der Ansprüche 1 bis 9, **dadurch gekennzeichnet, dass** sie wenigstens eine Kardier-Gruppe (3) aufweist, welche eine Reinigungswalze (3a) und eine Arbeitswalze (3b) aufweist, und dass wenigstens eine der zwei Walzen, vorzugsweise beide Reinigungs- (3a) und Arbeitswalze (3b), an jedem Ende einen seitlichen Flansch (F') aufweist, der mit der Walze eine seitliche Kammer (E') begrenzt, und dass die Karde zweite Mittel umfasst, die sich außerhalb der Kammer (E') befinden und die gestatten, die die seitlichen Kammern (E') mit Luft zu speisen.

11. Karde nach den Ansprüchen 2 und 10, **dadurch gekennzeichnet, dass** die zweiten Mittel zur Zuführung von Luft die beiden seitlichen Kammern (E) des Kardierzylinders (2 oder 5) umfassen und außerdem Mittel (21) aufweisen, welche jede seitliche Kammer (E) mit einer seitlichen Kammer (E') der Reinigungswalze (3a) und/oder mit einer seitlichen Kammer (E') der Arbeitswalze (3b) verbinden.

12. Karde nach Anspruch 10 oder 11, **dadurch gekennzeichnet, dass** jeder seitliche Flansch (F') von einer Reinigungswalze (3a) oder einer Arbeitswalze (3b) eine umfängliche Randleiste (19b) aufweist, welche die Walze (3a oder 3b) derart überdeckt, dass sie die aus der seitlichen Kammer (E') austretende Luft in eine Richtung im wesentlichen (sensiblement) parallel zur Längsachse der Walze umlenkt.

13. Karde nach einem der Ansprüche 1 bis 12, **dadurch gekennzeichnet, dass** sie eine obere Abdeckung (22) aufweist, welche die Gesamtheit der Zylinder der Karde abdeckt und die im Basisbereich offen ist und die eine Öffnung (22a) zur Evakuierung von Luft aufweist, welche mit Absaugmitteln verbunden ist.

14. Karde nach einem der Ansprüche 1 bis 13, welche wenigstens einen Haupt-Kardierzylinder (5) und wenigstens einen ersten (premier) Zylinder (6) aufweist, der am Umfang und auf der Ablaufseite (stromabwärts) vom Kardierzylinder (5) angeordnet ist, **dadurch gekennzeichnet, dass** sie außerdem eine Abdichtungseinrichtung (23) aufweist, welche eine seitliche Abdichtung zwischen dem seitlichen Flansch (F) des Kardierzylinders (5) und der Seitenfläche (6a) des ersten Zylinders im Bereich des Übergangs zwischen dem Haupt-Kardierzylinder (5) und dem ersten Zylinder (6) erreicht.

15. Karde nach Anspruch 14, **dadurch gekennzeichnet, dass** die Abdichtungseinrichtung (23) ein Gleitelement (24) in gleitendem Kontakt mit der Seitenfläche (6a) des ersten Zylinders (6) aufweist.

16. Karde nach den Ansprüchen 5 und 15, **dadurch gekennzeichnet, dass** die Verbindungsdichtung (10) des Flansches die Abdichtung zwischen dem Flansch (F) und dem Gleitelement (24) sicherstellt.

17. Karde nach einem der Ansprüche 14 und 16, **dadurch gekennzeichnet, dass** der erste Zylinder (6) ein Zylinder zur Bildung eines Vlieses (6) ist, vom Typ Abnehmerzylinder oder Stauchzylinder.

18. Verfahren zum Verringern der Ansammlung von Fasern in den seitlichen Bereichen oder Teilen eines rotierenden Zylinders einer Karde, welche Karde unter anderem zwei seitliche Flansche umfasst, die beiderseits fest am Zylinder montiert sind, sowie eine fest angeordnete Verkleidung (11,16,17 oder 18), die nahe montiert ist und die den Zylinder auf wenigstens einem Sektor seines Umfanges abdeckt, **dadurch gekennzeichnet, dass** eine Abdichtung zwischen der Verkleidung (11,16,17 oder 18) und jedem seitlichen Flansch (F) realisiert ist, und dass Luft in die Kammer (E) eingeführt wird, welche zwischen dem Flansch, der Verkleidung und dem Zylinder gebildet wird, und die Kammer unter Überdruck gehalten wird.

19. Verfahren nach Anspruch 18, **dadurch gekennzeichnet, dass** die Karde ein Traggestell (9) aufweist, das starre Rohrelemente (9d,9e) umfasst, wobei wenigstens einen Bereich dieser Rohrelemente (9e und/oder 9d) des Gestells (9) zum Zuführen von Luft zu jeder seitlichen Kammer (E) verwendet wird.

20. Verfahren nach einem der Ansprüche 18 oder 19, **dadurch gekennzeichnet, dass** die Zufuhr der Luft zu jeder seitlichen Kammer (E) in der Weise realisiert wird, dass die Geschwindigkeit der aus den Kammern (E) abgeleiteten Luftströmung unter 5m/s und vorzugsweise unter 3m/s liegt.

21. Verfahren nach einem der Ansprüche 18 bis 20, **dadurch gekennzeichnet, dass** nahe der Zylinder der Karde eine Luftzirkulation erzeugt wird, mit der die abgelösten Fasern evakuiert werden.

22. Verfahren nach einem der Ansprüche 19 bis 20, **dadurch gekennzeichnet, dass** es angewendet wird auf den einen und/oder den anderen der folgenden Zylinder einer Karde angewendet wird: Kardier-Zylinder (2 oder 5), Transferzylinder (4), Zylinder (6) (vom Typ Abnehmerzylinder oder Stauchzylinder) zur Bildung eines Vlieses (6).
